# EUROPÄISCHE PATENTSCHRIFT

(11) **EP 3 865 761 B1**
(45) Veröffentlichungstag und Bekanntmachung des Hinweises auf die Patenterteilung: **31.08.2022**
(21) Anmeldenummer: 21156494.3
(22) Anmeldetag: 11.02.2021
(51) Int. Cl.: F21S 8/00, F21V 7/00, F21V 21/30, F21V 23/00, F21Y 103/10, F21Y 115/10

(54) **LEUCHTE MIT KOMBINIERTER SHELFWASHER- UND SPOTFUNKTION**
LIGHT WITH COMBINED SHELF WASHER AND SPOT FUNCTION
LUMINAIRE À FONCTION COMBINÉE DE LUMINAIRE INSERT ET DE SPOT

(30) Priorität: 14.02.2020 DE 202020100790 U
(43) Veröffentlichungstag der Anmeldung: 18.08.2021
(73) Patentinhaber: Zumtobel Lighting GmbH, 6850 Dornbirn (AT)
(72) Erfinder: Keller, Katharina, 6850 Dornbirn (AT)
(74) Vertreter: Kiwit, Benedikt

(56) Entgegenhaltungen:
- EP-A1- 2 743 570
- EP-A1- 2 993 394
- EP-A1- 3 217 070
- EP-B1- 2 993 394
- EP-B1- 3 217 070
- DE-A1-102017 202 400
- DE-U1-202004 009 693
- JP-A- 2012 069 357

## Beschreibung

Die vorliegende Erfindung betrifft eine Leuchte mit einer integrierten Shelfwasher- und Spotfunktion.

Aus dem Stand der Technik ist es insbesondere für eine Regalbeleuchtung bekannt, die Regale zu Präsentationszwecken mit unterschiedlicher Beleuchtungsstärke zu beleuchten. So ist es oft gewünscht, die Regalfläche grundsätzlich mit einer definierten "Grund"-Beleuchtungsstärke zu beleuchten und zudem einzelne Bereiche, wie bestimmte Warenpräsentationsflächen, gegenüber der gesamten Regalfläche weiter hervorzuheben. Zur großflächigen Ausleuchtung der Regalflächen werden normale Deckenleuchten oder auch bestimmte Shelfwasher-Leuchten vorgesehen. Zur Hervorhebung definierter Bereiche der Regalfläche werden dann separate Spots verwendet, welche gezielt auf den hervorzuhebenden Bereich der Regalfläche ausgerichtet werden. Des Weiteren ist es denkbar, zusätzliche Leuchten vorzusehen, welche der grundsätzlichen Ausleuchtung, beispielsweise eines Warenhauses oder Supermarktes, dienen, sodass beispielsweise von den Regalen flankierte Gänge entsprechend ausgeleuchtet sind und so Kunden diese Gänge sicher passieren können. Letztere Ausleuchtung soll dabei gegenüber der Beleuchtung der Regalflächen und insbesondere der Spotbeleuchtung in den Hintergrund treten, um den Fokus auf die gewünschten Produkt-und Warengruppen zu richten. Für eine entsprechende Beleuchtung war somit, je nach Anwendungszweck und gewünschter Ausleuchtung, eine entsprechende Vielzahl an gleichen und verschiedenen Einzelleuchten erforderlich.

Die Druckschrift DE 20 2004 009 693 U1 offenbart eine Leuchte mit einem geschlossenen Gehäuse, zwei verschiedenen Arten von Leuchtmitteln, und unterer Abschlußscheibe mit einer teiltransparenten Schicht. Im Leuchtengehäuse werden optisch richtbare Lichtanteile des Leuchtmittels mit Hilfe eines zweiseitig symmetrisch wirksamen Reflektors erzeugt, denen sich punktuell richtbare Lichtanteile des schwenk- und kippbaren Leuchtmittels so überlagern, dass eine gleichmässig niedrige Leuchtdichte auf der gesamten Fläche mit etwas höheren Werten an den Lichtaustrittsflächen der Lichtquelle entsteht.

Die Druckschrift JP 2012 - 069 357 A offenbart ein Beleuchtungssystem an einer Decke zur Beleuchtung eines Flurs. Das Beleuchtungssystem umfasst Lichtquellen zur Beleuchtung einer deckenseitigen Fläche einer Wand und weitere Lichtquellen deren optische Achse auf einen Türknauf gerichtet ist.

Die Druckschrift EP 2 743 570 A1 offenbart eine elektrische Leuchte mit zumindest einer ersten Reflektorfläche an einer ersten Reflektorbasis und einem zugehörigen Leuchtmittel. Die erste Reflektorfläche hat eine erste Konturierung. Das Leuchtmittel ist an einer zweiten Reflektorbasis mit einer daran vorhandenen zweiten Reflektorfläche vorgesehen. Die zweite Reflektorbasis besitzt zwei seitliche Schirmelemente, zwischen denen das Leuchtmittel positioniert ist. Die dem Leuchtmittel zugewandten Innenflächen der Schirmelemente bilden jeweils anteilig die zweite Reflektorfläche. Die Schirmelemente haben eine äußere Randbegrenzung, welche eine zweite Konturierung darstellt. In der Gestalt als Doppel-Leuchte sind zwei einander benachbarte erste Reflektorflächen an der ersten Reflektorbasis vorgesehen.

Die Druckschrift DE 10 2017 202 400 A1 offenbart eine Leuchte mit einer Trägereinrichtung und mit zumindest einer an der Trägereinrichtung gelagerten Leuchteinrichtung. Die zumindest eine Leuchteinrichtung weist ein Trägerteil, mehrere Leuchtmitteleinheiten, welche an einer Seitenwandung des Trägerteils angeordnet sind, und eine an dem Trägerteil befestigte Reflektoreinrichtung auf. Die Reflektoreinrichtung weist zumindest zwei in einer Längsrichtung beabstandete Reflektorabschnitte auf, welche jeweils durch in zumindest zwei Krümmungsrichtungen konkav gewölbte Reflektoroberflächen ausgebildet sind, wobei die zumindest zwei Reflektorabschnitte der Seitenwandung des Trägerteils zugewandt orientiert sind, und wobei jeweils eine Leuchtmitteleinheit jeweils einem der zumindest zwei Reflektorabschnitte zugeordnet ist.

Die Druckschrift EP 3 217 070 A1 offenbart eine Beleuchtungsvorrichtung zur Beleuchtung eines Flächenstücks einer Wand mit zumindest drei Strahlern, welche jeweils eine punktförmige Lichtquelle, und einen der Lichtquelle zugeordneten Reflektor aufweisen, wobei der Reflektor das Licht der zugeordneten Lichtquelle im Wesentlichen vollständig einfängt und auf das zu beleuchtende Flächenstück wirft, und aus zwei Schalenhälften zusammengesetzt ist, von welchen Schalenhälften jede das jeweils eingefangene Licht auf das gesamte zu beleuchtende Flächenstück verteilt. Der Reflektor ist im Wesentlichen spiegelsymmetrisch zu einer Symmetrieebene ausgebildet und die Beleuchtungsvorrichtung weist eine Aufnahmevorrichtung für die Strahler auf, wobei die zumindest drei Strahler derart in der Aufnahmevorrichtung angeordnet sind, dass die Symmetrieebene zumindest eines Reflektors gegenüber jeder Symmetrieebene aller übrigen Reflektoren verkippt ist.

Die Druckschrift EP 2 993 394 A1 offenbart eine Leuchte mit zwei Beleuchtungseinheiten, die bezüglich einer Längsachse der Leuchte derart nebeneinander angeordnet und ausgebildet sind, dass sie in einer Ebene senkrecht zur Längsachse der Leuchte eine voneinander abgewandte Lichtabgabe bewirken, wobei beide Beleuchtungseinheiten um eine jeweils parallel zur Längsachse der Leuchte verlaufende Schwenkachse verstellbar sind.

Es ist nunmehr eine Aufgabe der vorliegenden Erfindung, eine Leuchte bereitzustellen, welche eine definierte und teils akzentuierte Regalbeleuchtung ermöglicht.

Diese Aufgabe wird durch den Gegenstand des unabhängigen Anspruchs gelöst. Die abhängigen Ansprüche bilden den zentralen Gedanken der Erfindung in besonders vorteilhafter Weise weiter.

Gemäß einem Aspekt betrifft die vorliegende Erfindung eine Leuchte aufweisend ein integrales Leuchtengehäuse mit einer Beleuchtungsanordnung zur definierten Lichtabgabe (insbesondere zu einer lateralen Seite der Leuchte). Die Beleuchtungsanordnung weist eine Shelfwasheranordnung mit einem ersten Leuchtmittel sowie einer dem ersten Leuchtmittel zugeordneten ersten Optik auf, um von dem ersten Leuchtmittel emittiertes Licht derart umzulenken, um seitlich der Leuchte eine bezüglich einer vertikalen Fläche definierte Beleuchtungsfläche (bevorzugt mit definierter Beleuchtungsstärkeverteilung) zu erzeugen; mithin also eine Wallwasher- bzw. Shelfwasherfunktion zu erfüllen. Des Weiteren weist die Beleuchtungsanordnung eine Spotanordnung auf, mit einem zweiten Leuchtmittel sowie einer dem zweiten Leuchtmittel zugeordneten zweiten Optik, um von dem zweiten Leuchtmittel emittiertes Licht derart umzulenken, um einen Teilbereich der Beleuchtungsfläche mit im Vergleich zur Shelfwasheranordnung größerer Beleuchtungsstärke zu beleuchten.

Unter "größerer Beleuchtungsstärke" ist im Rahmen der Erfindung zu verstehen, dass mittels der Spotanordnung die mit dieser beleuchteten Teilbereiche der von der Shelfwasheranordnung ausgeleuchteten Beleuchtungsfläche gegenüber der restlichen Beleuchtungsfläche akzentuiert, mithin also diese Teilbereiche optisch durch insgesamt erhöhe Beleuchtungsstärke hervorgehoben werden. Dies kann beispielsweise durch eine insgesamt höhere Lichtstärke der Spotanordnung gegenüber der Shelfwasheranordnung oder einfach durch größere Beleuchtungsstärke aufgrund der Überlagerung von Beleuchtungsfläche und Teilbereich geschehen.

Unter einem "integralen Leuchtengehäuse" ist im Rahmen der Erfindung insbesondere ein zusammenhängendes Gehäuse bestehend aus einem einzigen integralen Körper oder mehreren funktional verbundenen Teilen zu verstehen, welches die gesamte Beleuchtungsanordnung in einem Bauteil zusammenführt, und somit als Ganzes zusammenhängend handelbar ist.

Unter "zu einer lateralen Seite der Leuchte" ist im Rahmen der Erfindung zu verstehen, dass bezüglich einer das Leuchtengehäuse durchlaufenden Vertikalen eine Lichtabgabe seitlich von dieser Vertikalen weg gerichtet ist; dies schräg und/oder orthogonal.

Unter "Shelfwasher" ist im Rahmen der Erfindung im Grunde ein Wallwasher zu verstehen, der insbesondere für Regalbeleuchtung ausgelegt ist. Die Begriffe "Shelfwasher" und "Wallwasher" sind im Rahmen der vorliegenden Erfindung synonym zu verwenden.

Mithilfe der erfindungsgemäßen Leuchte ist es somit möglich, die Funktionen einer großflächigen Wallwasher- bzw. Shelfwasherbeleuchtung und einer Akzentesetzenden Spotbeleuchtung in einem integrierten Bauteil bereitzustellen, wodurch letztlich der Montageaufwand einer entsprechenden Leuchte deutlich reduziert wird gegenüber einer vergleichbaren Leuchtenanordnung mit zahlreichen Einzelleuchten zur Erzielung einer vergleichbaren Beleuchtungsfunktion. Auch ermöglicht die integrierte Bereitstellung der beiden Leuchtenanordnungen in dem gemeinsamen Leuchtengehäuse eine definierte relative Zuordnung und ggf Ausrichtung derselben zueinander, so dass der Aufwand einer Einstellung und Ausrichtung der Einzelleuchtenanordnungen deutlich reduziert oder gar eliminiert wird.

Das Leuchtengehäuse kann sich entlang einer vorzugsweisen horizontal orientierten Längsachse (also eine Längsachse des Leuchtengehäuses bzw. der Leuchte) länglich erstrecken. Dies bevorzugt quer zu einer Richtung der definierten Lichtabgabe. Da die Beleuchtungsfläche seitlich der Leuchte vorgesehen ist, handelt es sich bei der Beleuchtungsfläche dann folglich um eine vertikale Fläche, deren zweite Ausrichtung parallel zur längsten Ausdehnung der Leuchte, also zu deren Längsachse, ist. Folglich kann die Lichtfunktion längs gestreckt verteilt angeordnet und somit eine über einen definierten Längsbereich bereitgestellte Lichtabgabe ermöglicht werden. Somit kann die Effektivität der Leuchten weiter gesteigert werden. Zudem kann eine entsprechende Leuchte mit bevorzugt großflächiger Lichtabgabe vergleichsweise kompakt gestaltet werden. Die längliche Ausgestaltung ermöglicht somit eine möglichst flache Montage einer entsprechenden Leuchte beispielsweise an einer Decke eines Warenlagers oder Supermarktganges.

Die Shelfwasheranordnung und/oder die Spotanordnung der Beleuchtungsanordnung, vorzugsweise wenigstens deren erste Optik und zweite Optik, sind bevorzugt in Reihe nebeneinander angeordnet und dies bevorzugt parallel zur Längsachse verteilt. Mittels der gereihten Anordnung der Komponenten der Beleuchtungsanordnung kann eine besonders flache Bauweise der Leuchte erzielt werden, während gleichzeitig eine effektive Lichtabgabe erreicht werden kann.

Das Leuchtengehäuse weist ein Trägergehäuse und ein relativ zum Trägergehäuse beweglich (bspw. verschwenkbar bevorzugt in einer oben-unten Richtung) vorgesehenes Anordnungsgehäuse auf. Die Shelfwasheranordnung und die Spotanordnung sind wenigstens teilweise in dem Anordnungsgehäuse (und im Übrigen dann natürlich im Trägergehäuse) angeordnet. Auf diese Weise ist es möglich, die in dem beweglichen Anordnungsgehäuse vorgesehenen Komponenten der Beleuchtungsanordnung entsprechend zu verstellen und somit die Lichtabgabe gemäß der gewünschten Lichtabgaberichtung bevorzugt einzustellen. So können aufgrund unterschiedlicher Gegebenheiten des Einsatzortes auch unterschiedlich weit entfernte Regalflächen gezielt beleuchtet werden. Auch ist es so möglich, entsprechende Spotbereiche innerhalb des Bewegungsradius des Anordnungsgehäuses (bspw. eine Schwenkbewegung zur Verstellung oben-unten) einzustellen. In einer besonders bevorzugten Ausgestaltungsform ist es zudem denkbar, dass das Leuchtengehäuse mehrere bezüglich des Trägergehäuses sowie bevorzugt auch untereinander relativ zueinander beweglich vorgesehene Anordnungsgehäuse aufweist, wobei das jeweilige Anordnungsgehäuse einen Teil der Shelfwasher- und/oder der Spotanordnung aufweist. So können auch die unterschiedlichen Komponenten der Beleuchtungsanordnung individuell eingestellt werden. Bevorzugt ist es jedoch, eine definierte Lichtabgabe und somit eine definierte Beleuchtungsfläche bereitzustellen, zu der dann jeweils die entsprechenden Teilbereiche fix vorgegeben bzw. ausgerichtet sind, um somit eine vordefinierte Akzentuierung zu ermöglichen, was wiederum die Ausrichtung und Funktion der Leuchte deutlich vereinfacht.

Das Anordnungsgehäuse kann um eine Schwenkachse verschwenkbar vorgesehen sein. Dies vorzugsweise derart, dass die Lichtabgaberichtung bzw. eine mittlere Lichtabgaberichtung des umgelenkten Lichts bezüglich einer Vertikalen veränderbar ist, sodass die Lichtabgabe bezüglich einer oben/unten Richtung im Raum (also in der Höhe) variiert werden kann. Die Schwenkachse kann bevorzugt parallel zur Horizontalen bzw. zur Längsachse ausgerichtet sein. Insofern kann die Beleuchtungsanordnung bezüglich ihrer Lichtabgaberichtung in der Höhe variiert werden und somit die Leuchte an die gegebenen Rahmenbedingungen in einfacher Weise individuell angepasst werden.

Das Leuchtengehäuse bzw., wenn vorhanden, das Anordnungsgehäuse kann eine bevorzugt im Wesentlichen vertikal orientierte Vorsprungkante aufweisen, an welcher die Leuchtmittel (also bevorzugt die ersten und zweiten Leuchtmittel; oder auch nur ein Teil derselben) seitlich nach außen verdeckt vorgesehen sind. Die Leuchtmittel sind somit hinter dieser Vorsprungkante verdeckt vorgesehen, so dass ein direkter Blick auf das Leuchtmittel vermieden werden kann, was folglich eine bevorzugte Entblendung für Passanten ermöglicht. Die Vorsprungkante erstreckt sich bevorzugt von einem oberen Bereich des Anordnungsgehäuses nach unten, sodass die Leuchtmittel dann an diesem Vorsprungbereich vorgesehen sind und zur Mitte der Leuchte hin auf die dort vorgesehenen ersten bzw. zweiten Optiken abstrahlen können, um somit die definierte Beleuchtungsfläche sowie die entsprechenden Teilbereiche zu erzeugen. Unterhalb der Vorsprungkante ist dann bevorzugt die Lichtabgabeöffnung der Leuchte bzw. der zugeordneten Beleuchtungsanordnung vorgesehen. Die zu beleuchtende Fläche bzw. die Beleuchtungsfläche liegt dann in der Regel seitlich jenseits der Vorsprungkante bzgl. der Beleuchtungsanordnung.

Die erste Optik kann ein erster Reflektor sein bzw. diesen aufweisen, vorzugsweise ein Freiformreflektor. Dieser ist derart gestaltet, um eine gewünschte Lichtabgabe zu erzielen. Der Reflektor ist dabei bevorzugt definiert auf die Lichtabgabe des Leuchtmittels abgestimmt. Der erste Reflektor kann bevorzugt einfach asymmetrisch ausgebildet sein, beispielsweise bezüglich einer vertikalen Symmetrieachse rechts und links symmetrisch und von oben nach unten asymmetrisch ausgebildet sein.

Die Shelfwasheranordnung kann derart ausgebildet sein, um eine definierte und bevorzugt gleichmäßige Beleuchtungsstärkeverteilung (auf) der Beleuchtungsfläche zu erzeugen. Dies kann beispielhaft derart umgesetzt sein, indem die Lichtabgabe bzw. die Lichtstärke derart eingestellt und verteilt sind, dass auch bei Montage der Leuchte an einer Decke und somit (leicht) schräg nach unten geneigter Lichtabgabe zur Beleuchtung seitlich schräg darunter angeordneter Regale die Beleuchtungsstärke auf der zu beleuchtenden Fläche gleichmäßig verteilt ist.

Die zweite Optik kann ebenso ein (zweiter) Reflektor sein bzw. diesen aufweisen, vorzugsweise ein Freiformreflektor. Auch hier ist die Form dabei entsprechend auf das Leuchtmittel eingestellt, um die gewünschte definierte Lichtabgabe und hier insbesondere die Akzentuierung der Teilbereich in der Beleuchtungsfläche zu erzielen. Der zweite Reflektor ist bevorzugt mehrfach asymmetrisch ausgebildet. Die entsprechende Ausgestaltung des zweiten Reflektors ergibt sich dabei aufgrund der gewünschten Verteilung der Beleuchtungsstärke sowie Anordnung und Ausbildung des Leuchtmittels; bspw. die Anordnung von LED-Chips und dazu entsprechende Ausgestaltung einer zugehörigen Linse.

Gemäß einem bevorzugten Ausgestaltungsbeispiel kann die Spotanordnung derart ausgebildet sein, um eine definierte Beleuchtungsstärkeverteilung des Teilbereichs zu erzeugen. Bevorzugt ist hier eine zu einem Teilabschnitt des Teilbereichs, beispielsweise zu einem Zentrum des Teilbereichs, hin zunehmende Beleuchtungsstärke. So ist es beispielsweise denkbar, dass ein oder mehrere bestimmte Teilabschnitte (bspw. im Zentrum des Teilbereichs) besonders hervorzuheben sind. Selbstverständlich ist es auch denkbar, dass der Teilbereich eine gleichmäßige Beleuchtungsstärkeverteilung aufweist, sofern dies gewünscht ist.

Die Beleuchtungsfläche kann eine im Wesentlichen rechteckige Form aufweisen. Somit soll die Form der Beleuchtungsfläche im Wesentlichen üblichen Regalflächen entsprechend ausgebildet sein und somit eine möglichst großflächige und somit effektive Beleuchtung ermöglichen. Selbstverständlich kann die Beleuchtungsfläche auch jegliche andere Form aufweisen, indem bspw. die Shelfwasheranordnung entsprechend ausgebildet ist.

Der Teilbereich kann eine rechteckige oder ovale oder jegliche andere gewünschte Form aufweisen und ist besonders bevorzugt bezügliche einer Vertikalen langgestreckt; also bspw. hochkant oval oder rechteckig. Auf diese Weise kann eine über die Regalhöhe möglichst gezielt akzentuierte Hervorhebung entsprechender Waren- bzw. Produktbereiche erzielt werden.

Die Shelfwasheranordnung kann mehrere erste Leuchtmittel mit jeweils zugeordneter erster Optik aufweisen (bevorzugt im Verhältnis 1:1), um von den ersten Leuchtmitteln emittiertes Licht über die jeweilige erste Optik derart umzulenken, um gemeinsam seitlich der Leuchte die Beleuchtungsfläche zu erzeugen. Aufgrund der Bereitstellung mehrerer erster Leuchtmittel mit zugeordneter erster Optik der Shelfwasheranordnung ist es so möglich, eine möglichst breite Beleuchtungsfläche zu erzeugen, während die Größe der entsprechenden ersten Einzeloptik minimal gehalten werden kann. Alternativ kann eine größere Beleuchtungsfläche auch mit einer dann vergleichsweise größer dimensionierten ersten Optik erzielt werden, was wiederum eine reduzierte Gesamt-Teileanzahl zur Folge hätte.

Ebenso kann die Spotanordnung mehrere zweite Leuchtmittel mit zugeordneter zweiter Optik aufweisen (bevorzugt im Verhältnis 1:1), um von den zweiten Leuchtmitteln emittiertes Licht über die jeweilige zweite Optik derart umzulenken, um einen oder mehrere Teilbereiche der Beleuchtungsfläche mit im Vergleich zur Shelfwasheranordnung größerer Beleuchtungsstärke zu beleuchten. Somit ist es hier möglich, entsprechend viele Teilbereiche oder unterschiedlich große Teilbereiche je nach Wunsch zu erzeugen und somit eine beliebige Akzentuierung der Beleuchtungsfläche mittels der Spotanordnung bereitzustellen.

Die ersten Optiken und die zweiten Optiken sind bevorzugt in Reihe nebeneinander angeordnet. Weiter bevorzugt sind die ersten Optiken und die zweiten Optiken parallel zur Längsachse verteilt angeordnet. Auf diese Weise wird eine besonders kompakte Leuchte bei gleichzeitig guter Lichtverteilung aufgrund an die Anforderungen an die Beleuchtung angepasster Verteilung der Komponenten ermöglicht.

Die zweiten Optiken schließen bevorzugt die erste(n) Optik(en) seitlich ein; bilden also einen Sandwichaufbau; dies bevorzugt bezüglich oder entlang der Längsachse. Dabei können bspw. zwei (bzgl. der Längsachse) außenliegende zweite Optiken mehrere (bspw. zwei, vier, sechs, acht oder jede andere beliebige Anzahl) erste Optiken einschließen. So können die ersten Optiken in einfacher Weise die Beleuchtungsfläche abbilden/erzeugen, während die zweiten Optiken dann seitlich von außen zu der Beleuchtungsfläche ausgerichtet werden können, um die entsprechenden Teilbereiche der Beleuchtungsfläche zu beleuchten. Grundsätzlich kann auch ein Teil der zweiten Optiken einen Teil der ersten Optiken seitlich einschließen; dies bevorzugt entlang oder bezüglich der Längsachse. Hier sind der Leuchte bzw. deren Ausgestaltung durch die Erfindung keine Grenzen gesetzt.

Wenigstens zwei der zweiten Optiken können gespiegelt und dies bevorzugt bezüglich einer orthogonal auf der Längsachse stehenden Ebene angeordnet sein. Dies vorzugsweise derart, dass diese zweiten Optiken zueinander hin geneigt sind. Grundsätzlich können die zweiten Optiken und auch, wenn erforderlich, die ersten Optiken in jeder beliebigen Weise geneigt sein; dies bevorzugt bezüglich einer orthogonal auf der Längsachse stehenden Ebene. Die Optiken können so definiert ausgerichtet werden, um jede gewünschte Beleuchtungsfläche sowie die Teilbereiche derselben zu bilden.

Die Beleuchtungsanordnung kann ferner eine Raumbeleuchtungsanordnung mit einem dritten Leuchtmittel aufweisen, um von dem dritten Leuchtmittel emittiertes Licht bevorzugt im Wesentlichen nach unterhalb der Leuchte, vorzugsweise quer zur Längsachse und bzgl. einer Horizontalen nach unten schräg bzw. orthogonal, abzugeben. Auf diese Weise wird ferner eine Möglichkeit bereitgestellt, beispielsweise unterhalb der Leuchte sich befindliche Gänge mit einem beispielsweise schwachen Ambientelicht derart auszuleuchten, um ausreichend Licht zum sicheren Bewegen von Passanten (beispielsweise Kunden eines Supermarktes) zu ermöglichen.

Die Raumbeleuchtungsanordnung kann ferner eine dritte Optik, wie eine Diffusoroptik, aufweisen, um von dem dritten Leuchtmittel emittiertes Licht optisch zu beeinflussen, beispielsweise diffus zu streuen und/oder bevorzugt entlang der Längsachse des Leuchtengehäuses eng abzustrahlen. Mittels der dritten Optik soll es somit ermöglicht werden, eine gewünschte Lichtabgabe zu erzielen. Dies bevorzugt, um eine Ambientebeleuchtung oder sonstige, gewünschte Raumbeleuchtung zu schaffen. Auch ist es denkbar, dass die dritte Optik andere lichtbeeinflussende Merkmale, Elemente, Strukturen und/oder Stoffe aufweist. Beispielsweise sind definierte Konversionspartikel denkbar, um das Licht einer LED als Leuchtmittel in ein Licht anderer Wellenlänge zu konvertieren. Ebenso kann die dritte Optik beispielsweise Einzeloptiken, wie Linsen bzw. Linsenraster aufweisen, um eine entsprechende Lichtabgabe nach unten unterhalb der Leuchte und somit bevorzugt zu einem Gang zwischen Regalflächen hin definiert zu beleuchten bzw. auszuleuchten. Folglich kann die dritte Optik bspw. auch eine entlang eines unterhalb der Leuchte verlaufenden Ganges eng abstrahlende Optik sein, welche bevorzugt den Boden zwischen den von der Shelfwasheranordnung und Spotanordnung beleuchteten Regalfläche (Beleuchtungsfläche; Teilbereiche) und eben nicht das Regal selbst beleuchten soll.

Die Leuchte kann in einer besonders bevorzugten Ausgestaltungsform zwei (oder mehr) Beleuchtungsanordnungen aufweisen, die bevorzugt in unterschiedliche und weiter bevorzugt in entgegengesetzte Richtungen bzw. bezüglich einer vertikalen Achse symmetrisch abstrahlen. Somit kann eine Leuchte geschaffen werden, welche bspw. zwischen zwei Regalen aufgehängt werden kann, um beidseits die Regalflächen entsprechend zu beleuchten. Selbstverständlich weist dann jede Beleuchtungsanordnung eine gewünschte Ausgestaltung der Shelfwasheranordnung und Spotanordnung auf, die identisch oder unterschiedlich sein kann und welche bevorzugt jeweils für sich genommen beweglich bzw. verschwenkbar vorgesehen sind.

Die Leuchte, vorzugsweise das Leuchtengehäuse und besonders bevorzugt das Trägergehäuse, können Montageabschnitte zur Befestigung der Leuchte an einer Decke oder einem Trägersystem aufweisen. Letzteres kann es insbesondere ermöglichen, beispielsweise die Leuchte an bestehende Trägerschienensysteme an beliebigen Positionen anzudocken und somit in einfacher Weise sowohl eine mechanische Befestigung als bevorzugt auch eine elektrische Kontaktierung bereitzustellen. Eine elektrische Kontaktierung kann natürlich auch separat bereitgestellt sein.

Das erste Leuchtmittel kann eine LED (bspw. in Form eines LED-Chips) oder ein LED-Cluster aufweisen. Vorzugsweise weist das erste Leuchtmittel ferner eine erste Lichtlenkoptik, wie eine Linse, auf, um das von dem ersten Leuchtmittel emittierte Licht definiert auf die erste Optik zu lenken. Dabei ist einerseits die Anordnung der LEDs bzw. des LED-Clusters sowie andererseits die Ausgestaltung der entsprechend dieser zugeordneten Linse auf die entsprechende erste Optik abgestimmt, um somit eine gewünschte Wallwasher- bzw. Shelfwasherfunktion zu erzielen.

Das zweite Leuchtmittel kann ebenso eine LED (bspw. in Form eines LED-Chips) oder ein LED-Cluster aufweisen. Ebenso kann das Leuchtmittel bevorzugt ferner eine zweite Lichtlenkoptik, wie eine Linse aufweisen, um das von dem zweiten Leuchtmittel emittierte Licht definiert auf die zweite Optik zu lenken. Auch hier ist es bevorzugt vorgesehen, dass die Anordnung der LEDs bzw. des LED-Clusters einerseits sowie die Ausgestaltung der zweiten Lichtlenkoptik andererseits entsprechend auf die zweite Optik abgestimmt sind, um eine gewünschte Spotfunktion und somit eine Akzentuierung in der Beleuchtungsfläche durch den entsprechenden Teilbereich zu erzielen.

Gemäß einer bevorzugten Ausgestaltungsform kann die Leuchte ferner eine Leuchtensteuerung aufweisen, um das erste Leuchtmittel und/oder das zweite Leuchtmittel und/oder bevorzugt, wenn vorhanden, das dritte Leuchtmittel wahlweise anzusteuern (bspw. zu dimmen, anzuschalten, auszuschalten). Somit können die unterschiedlichen Komponenten der Beleuchtungsanordnung wahlweise angesteuert werden, um somit die relative Beleuchtungsstärke der einzelnen beleuchteten Flächen (Beleuchtungsfläche, Teilbereich, Teilabschnitt) wahlweise zu variieren bzw. hinzu- oder auszuschalten. Dabei ist es denkbar, dass die jeweiligen Leuchtmittel der Shelfwasheranordnung bzw. der Spotanordnung unabhängig voneinander individuell eingestellt bzw. gedimmt werden können oder auch alle je Anordnung oder Anordnungs-übergreifend immer zusammen. Auch ein gegeneinander Dimmen ist möglich, um die Kontrasttiefe zu variieren.

Weitere Ausgestaltungen, Vorteile und Merkmale der vorliegenden Erfindung werden nunmehr anhand der Figuren der begleitenden Zeichnungen beschrieben. Es zeigen:
- Figur 1: eine perspektivische Ansicht einer Leuchte gemäß einem ersten Ausführungsbeispiel der vorliegenden Erfindung,
- Figur 2: die Leuchte gemäß Figur 1 an einem Tragschienensystem befestigt,
- Figur 3: eine perspektivische Unteransicht der Leuchte gemäß Figur 1,
- Figur 4: die Leuchte gemäß Figur 1 in einer stirnseitigen Ansicht mit einem mehrteiligen Leuchtengehäuse und unterschiedlichen Schwenkpositionen der entsprechenden Anordnungsgehäuse in eingefahrener Position (Figur 4A) sowie herausgeschwenkter Position (Figur 4B),
- Figur 5: eine schematische Darstellung einer Shelfwasheranordnung mit erstem Leuchtmittel sowie zugeordneter erster Optik und beispielhaft skizziert entsprechender Strahlführung, und
- Figur 6: eine perspektivische Ansicht eines Einsatzbeispiels der Leuchte gemäß Figur 1 (hier drei entsprechende Leuchten) und Darstellung der entsprechenden Beleuchtungsfläche und Teilbereiche sowie Raum-bzw. Ambientebeleuchtung.

Die Figuren zeigen eine Leuchte 1 gemäß der vorliegenden Erfindung. Bei dieser Leuchte 1 handelt es sich bevorzugt um eine Regalbeleuchtung.

Die Leuchte 1 weist ein integrales Leuchtengehäuse 2 mit einer Beleuchtungsanordnung 3 zur definierten Lichtabgabe, insbesondere zu einer lateralen Seite der Leuchte 1, auf.

Das Leuchtengehäuse 2 ist, wie dargestellt, bevorzugt derart ausgestaltet, dass es sich entlang einer vorzugsweise horizontal orientierten Längsachse X länglich erstreckt; dies vorzugsweise quer zu einer Richtung der definierten Lichtabgabe.

Die Beleuchtungsanordnung 3 wiederum weist zusammengefasst in dem integralen Leuchtengehäuse 2 unterschiedliche Komponenten auf. Zum einen weist die Beleuchtungsanordnung 3 eine Wallwasheranordnung - hier konkreter eine Shelfwasheranordnung 4 - mit einem ersten Leuchtmittel 40 sowie einer dem ersten Leuchtmittel 40 zugeordneten ersten Optik 41 auf, um von dem ersten Leuchtmittel 40 emittiertes Licht derart umzulenken, um seitlich der Leuchte 1 eine bezüglich einer vertikalen Fläche V definierte Beleuchtungsfläche B zu erzeugen.

Die erste Optik 41 kann bevorzugt ein erster Reflektor sein bzw. einen solchen aufweisen. Der erste Reflektor kann vorzugsweise als Freiformreflektor ausgebildet sein, wie er bespielhaft in der Figur 5 dargestellt ist. Der erste Reflektor 41 kann dabei bevorzugt, wie dargestellt, einfach asymmetrisch ausgebildet sein. Hier weist der erste Reflektor 41 bevorzugt eine Art Tropfenform auf, um das von dem ersten Leuchtmittel 40 abgegebene Licht entsprechend einer Wallwasher- bzw. Shelfwasherfunktion seitlich der Leuchte 1 abzuwerfen, um somit eine entsprechend definierte Beleuchtungsfläche B zu erzeugen. Die Shelfwasheranordnung 4 kann dabei derart ausgebildet sein, um eine gleichmäßige Beleuchtungsstärkeverteilung der Beleuchtungsfläche B zu erzeugen, so dass die zu beleuchtende (Regal-)Fläche bevorzugt eine gleichmäßige Grundausleuchtung erfährt. Bei Bedarf kann der erste Reflektor 41 Kalotten aufweisen, um Artefakte der ersten Leuchtmittel (LEDs) 40 auszugleichen.

Gemäß einer bevorzugten Ausgestaltungsform kann, wie der Figur 6 zu entnehmen ist, die Beleuchtungsfläche B eine im Wesentlichen rechteckige Form aufweisen. Insofern entspricht die Beleuchtungsfläche B bevorzugt einer auch hier beispielhaft als rechteckige Struktur ausgebildeten Regalfläche bzw. Regal R. Selbstverständlich kann die Beleuchtungsfläche B jede beliebige Form aufweisen, welche bevorzugt einer gewünschten, zu beleuchtenden Fläche, wie beispielsweise einer Regalfläche oder einer anderen Warenpräsentationsfläche und dergleichen, entspricht.

Die Shelfwasheranordnung 4 kann bevorzugt, wie beispielsweise den Figuren 1 und 2 zu entnehmen ist, mehrere erste Leuchtmittel 40 mit jeweils zugeordneter erster Optik 41 aufweisen, um von den ersten Leuchtmitteln 40 emittiertes Licht über die jeweilige erste Optik 41 derart umzulenken, um bevorzugt gemeinsam seitlich der Leuchte 1 die - hier dann zusammenhängende - Beleuchtungsfläche B zu erzeugen. Insofern ist es möglich, dass durch die Verteilung der Wallwasher- bzw. Shelfwasherfunktion auf mehrere Optiken 41 diese jeweils kleiner ausgebildet werden können als eine Einzeloptik zur Erzielung derselben Beleuchtungsfläche B, wodurch eine insgesamt flache Leuchte 1 gebildet werden kann. Die Anzahl der ersten Leuchtmittel 40 und zugeordneter erster Optik 41 ist dabei nicht begrenzt. Bevorzugt ist immer einem ersten Leuchtmittel 40 genau eine erste Optik 41 zugeordnet. Auch hier sind jedoch der Ausführung keine Grenzen gesetzt und es kann eine beliebige Anzahl erster Leuchtmittel 40 einer beliebigen Anzahl erster Optiken 41 zugeordnet sein.

Wie beispielsweise der Figur 5 zu entnehmen ist, kann das erste Leuchtmittel 40 eine LED 42 oder ein LED-Cluster aufweisen. Vorzugsweise kann das Leuchtmittel 40 ferner eine erste Lichtlenkoptik 43, wie hier dargestellt eine Linse, aufweisen, um das von dem ersten Leuchtmittel 40 emittierte Licht definiert auf die erste Optik 41 zu lenken. Gemäß Figur 5 weist die Lichtlenkoptik 43 beispielsweise eine ovale Linsenform auf, welche hier definiert auf die Freiform des ersten Reflektors 44 abgestimmt ist. Je nach gewünschter Wallwasher- bzw. Shelfwasherfunktion bzw. zu erzeugender Beleuchtungsfläche B können die einzelnen Komponenten der Shelfwasheranordnung 4 in beliebiger Weise miteinander kombiniert, ausgestaltet und angeordnet werden, um eine entsprechende Lichtabgabe zu erzielen.

Die Beleuchtungsanordnung 3 weist des Weiteren eine Spotanordnung 5 mit einem zweiten Leuchtmittel 50 sowie einer dem zweiten Leuchtmittel 50 zugeordneten zweiten Optik 51 auf, um von dem zweiten Leuchtmittel 50 emittiertes Licht derart umzulenken, um einen Teilbereich T der Beleuchtungsfläche B mit im Vergleich zur Shelfwasheranordnung 4 größerer Beleuchtungsstärke zu beleuchten. Dies ist beispielhaft der Figur 6 deutlich zu entnehmen, wo die Teilbereiche T definierte Akzente in der Beleuchtungsfläche B setzten, um entsprechend angeordnete Waren in gewünschter Weise hervorzuheben. Zur Bildung der Teilbereiche T strahlt dabei die Spotanordnung 5 bevorzugt vollständig auf die Beleuchtungsfläche B ab. Es ist grundsätzlich jedoch auch denkbar, dass die Spotanordnung 5 derart abstrahlt, dass nur ein Teil dessen Lichts mit der Beleuchtungsfläche B überlappt und so die Teilbereiche T bildet.

Die zweite Optik 51 kann ein zweiter Reflektor sein bzw. einen solchen aufweisen. Der zweite Reflektor 51 kann vorzugsweise als Freiformreflektor ausgebildet sein. Der zweite Reflektor 51 kann dabei bevorzugt mehrfach asymmetrisch ausgebildet sein, um eine beliebige Akzentuierung in der Beleuchtungsfläche B einerseits und auch bezüglich des Teilbereichs T andererseits erzielen zu können. Die Spotanordnung 5 ist dabei bevorzugt derart ausgebildet, um eine definierte Beleuchtungsstärkeverteilung des Teilbereichs T zu erzeugen, vorzugsweise eine zu einem Teilabschnitt A des Teilbereichs T hin - vorzugsweise zu einem Zentrum des Teilbereichs T hin - zunehmende Beleuchtungsstärke. Bei Bedarf kann der zweite Reflektor 51 Kalotten aufweisen, um Artefakte der zweiten Leuchtmittel (LEDs) 40 auszugleichen

Der Teilbereich T weist bevorzugt eine rechteckige oder, wie beispielsweise der Figur 6 zu entnehmen, ovale Form auf. Insgesamt ist der Teilbereich T bevorzugt bezüglich einer vertikalen, also bezüglich einer Oben-Unten-Richtung, langgestreckt ausgebildet. Insofern kann bezüglich einer entsprechenden zu beleuchtenden Fläche jeweils ein definierter, schmaler Produkt- und Warenbereich akzentuiert hervorgehoben werden.

Die Spotanordnung 5 kann bevorzugt, wie beispielsweise den Figuren 1 und 2 zu entnehmen ist, mehrere zweite Leuchtmittel 50 mit jeweils zugeordneter zweiter Optik 51 aufweisen, um von den zweiten Leuchtmitteln 50 emittiertes Licht über die jeweilige zweite Optik 51 derart umzulenken, um einen oder mehrere Teilbereiche T der Beleuchtungsfläche B mit im Vergleich zur Shelfwasheranordnung 4 größerer Beleuchtungsstärke zu beleuchten. Dies ist beispielsweise der Figur 6 zu entnehmen, bei der mehrere Teilbereiche T innerhalb der großen Beleuchtungsfläche B akzentuiert hervorgehoben sind.

Vergleichbar dem ersten Leuchtmittel 40 kann auch das zweite Leuchtmittel 50 eine LED 52 oder eine LED-Cluster aufweisen. Das zweite Leuchtmittel 50 kann ferner bevorzugt eine zweite Lichtlenkoptik, wie eine Linse, aufweisen, um das von dem zweiten Leuchtmittel 50 emittierte Licht definiert auf die zweite Optik 51 zu lenken, wie dies beispielhaft auch in vergleichbarer Weise bezüglich der Shelfwasheranordnung 4 mit Verweis auf Figur 5 beschrieben wurde. Der gewünschten Lichtabgabe entsprechend sind bevorzugt sowohl die zweite Optik 51 als auch das zugehörige zweite Leuchtmittel 50 jeweils entsprechend aufeinander abgestimmt angeordnet und ausgebildet.

Die Anordnung und Anzahl der entsprechenden ersten bzw. zweiten Leuchtmittel 40, 50 sowie der diesen jeweils zugeordneten ersten bzw. zweiten Optik 41, 51 kann beliebig gewählt werden. In einer bevorzugten Ausgestaltungsform sind die Shelfwasheranordnung 4 einerseits und die Spotanordnung 5 andererseits bzw. wenigstens deren jeweiligen Optiken 41, 51 in Reihe nebeneinander angeordnet und dies bevorzugt parallel zur Längsachse X verteilt. Somit kann eine besonders kompakte aber höchst effektive Leuchte 1 bereitgestellt werden. Wie insbesondere den Figuren 1 und 2 zu entnehmen ist, können die zweiten Optiken 51 die ersten Optiken 41 seitlich einschließen; hier also bzgl. der Längsachse X beidseits einschließen bzw. sandwichen. So können die ersten Optiken 41 zur Bildung der Beleuchtungsfläche B in regelmäßigen Abständen und möglichst nah aneinander angeordnet werden, was ferner eine kleine Ausgestaltung der ersten Optiken 41 zur Erzeugung einer gleichmäßigen Beleuchtungsfläche B ermöglicht. Wenigstens zwei der zweiten Optiken 51 können zueinander gespiegelt und dies bevorzugt bezüglich einer orthogonal auf der Längsachse X stehenden Ebene angeordnet sein. Wie dargestellt sind dabei vorzugsweise diese zweiten Optiken 51 zueinander hin geneigt, strahlen hier also diagonal nach rechts bzw. links unten ab. So können die zweiten Optiken 51 bei Bedarf (bspw., wenn diese die ersten Optiken 41 seitlich außen einschließen) derart ausgerichtet werden, um gezielt in die Beleuchtungsfläche B abzustrahlen, um die Teilbereiche T zu erzeugen. Grundsätzlich kann jeder beliebige der Optiken 41, 51 geneigt vorgesehen sein; dies bevorzugt bezüglich einer orthogonal auf der Längsachse X stehenden Ebene. So können die entsprechenden Optiken 41, 51 entsprechend jeder gewünschten Lichtaufgabe bereitgestellt werden.

Das Leuchtengehäuse 2 ist mehrteilig ausgebildet und weist ein Trägergehäuse 20 sowie wenigstens ein relativ zum Trägergehäuse 20 beweglich vorgesehenes Anordnungsgehäuse 21 auf. Die Shelfwasheranordnung 4 und die Spotanordnung 5 sind dann wenigstens teilweise in dem Anordnungsgehäuse 21 angeordnet, wie dies beispielsweise den Figuren 1 bis 3 zu entnehmen ist. Insofern sind die Komponenten der Beleuchtungsanordnung 3 in einfacher Weise zusammengefasst in einem Leuchtengehäuse-Bauteil vorgesehen; und dies in beweglicher Weise, was die Einstellbarkeit der Leuchte und somit deren Flexibilität hinsichtlich Einsatzmöglichkeiten erhöht.

Das Anordnungsgehäuse 21 kann bevorzugt um eine Schwenkachse verschwenkbar vorgesehen sein. Dies vorzugsweise derart, dass eine mittlere Lichtabgaberichtung M des umgelenkten Lichts bezüglich einer Vertikalen veränderbar ist, wie dies beispielsweise in den Figuren 4A und 4B gezeigt ist. Die Schwenkachse ist dabei vorzugsweise parallel zur Längsachse X ausgerichtet, so dass eine insgesamt effektive Verstellbarkeit der Leuchte 1 gegeben ist.

Wie insbesondere den Figuren 1 bis 3 zu entnehmen ist, kann das Leuchtengehäuse 2 bzw. das Anordnungsgehäuse 21 eine bevorzugt im Wesentlichen vertikal orientierte Vorsprungkante 22 aufweisen, an welcher die Leuchtmittel 40, 50 seitlich nach außen verdeckt vorgesehen sind. Auf diese Weise kann verhindert werden, dass ein Passant von außen direkt oder wenigstens nur eingeschränkt auf die Leuchtmittel 40, 50 sehen kann. So können die Leuchtmittel 40, 50 ungehindert ihr Licht auf die Optiken 41, 51 richten, was eine effektive Lichtabgabe bei gleichzeitig bevorzugter Entblendung ermöglicht.

Wie insbesondere den Figuren 1 bis 3 und 6 zu entnehmen ist, kann die Beleuchtungsanordnung 3 ferner eine Raumbeleuchtungsanordnung 6 mit einem dritten Leuchtmittel aufweisen, um von dem dritten Leuchtmittel emittiertes Licht nach unterhalb der Leuchte 1, vorzugsweise quer zur Längsachse X, abzugeben. Somit kann beispielsweise in einem Gangbereich unterhalb der Leuchte 1 dieser ebenso in gewünschter Weise ausgeleuchtet werden, so dass die Leuchte neben der Wallwasher- bzw. Shelfwasherfunktion und der Spotfunktion ferner eine entsprechende Raumbeleuchtungs- oder Ambientelichtfunktion integriert aufweisen kann.

Die Raumbeleuchtungsanordnung 6 kann dabei ferner eine dritte Optik 61, wie hier beispielsweise eine Diffusoroptik aufweisen, um von dem dritten Leuchtmittel emittiertes Licht optisch zu beeinflussen und hier beispielsweise diffus zu streuen. Selbstverständlich sind auch andere dritte Optiken 61 mit entsprechend anderen optischen Funktionen denkbar.

In einer besonders bevorzugten Ausgestaltungsform und wie insbesondere den Figuren 1 bis 4 und 6 zu entnehmen ist, kann die Leuchte 1 bevorzugt hier zwei Beleuchtungsanordnungen 3 (oder natürlich auch mehr) aufweisen. In der hier dargestellten Ausführungsform mit zwei Beleuchtungsanordnungen 3 sind diese besonders bevorzugt in entgegengesetzte Richtungen bzw. bezüglich einer vertikalen achssymmetrisch abstrahlend angeordnet. Auch andere (relative) Lichtabgaberichtungen sind denkbar. Bei mehr Beleuchtungsanordnungen 3 kann die Lichtabgaberichtung derselben beliebig vorgesehen werden. Somit kann die hier längliche Leuchte 1, wie in Figur 6 dargestellt, beispielsweise entlang eines Flures ausgerichtet vorgesehen werden und dann beidseits auf die Leuchte 1 bzw. den unter dieser vorgesehenen Gang flankierende Regale R abstrahlen. Somit kann eine in die Leuchte integrierte Funktion zur beid- oder mehrseitigen Lichtabgabe bereitgestellt werden, um große Bereiche - hier entsprechend flankierende Regale R und gegebenenfalls ein unterhalb der Leuchte verlaufender Gang - zu beleuchten.

Die Leuchte 1, vorzugsweise das Leuchtengehäuse 2 und besonders bevorzugt das Trägergehäuse 20, können in einer besonders bevorzugten Ausgestaltungsform, wie beispielsweise den Figuren 2 und 4 zu entnehmen, Montageabschnitte 23 zur Befestigung der Leuchte 1 an einer Decke oder, wie hier dargestellt, einem Trägersystem 5 aufweisen. Das Trägersystem 5 kann, wie dargestellt, beispielsweise ein Tragschienensystem sein, so dass bei Befestigung der Leuchte 1 mittels der Montageabschnitte 23 gleichzeitig eine mechanische wie elektrische Kontaktierung bereitgestellt werden kann. Beispielsweise über entsprechende Anschlussmöglichkeiten, wie DALI, kann ferner eine Leuchtensteuerung einfach ermöglicht werden.

Die Leuchte 1 kann des Weiteren eine Leuchtensteuerung (nicht gezeigt) aufweisen, um das erste Leuchtmittel 40 und/oder das zweite Leuchtmittel 50 und/oder bevorzugt, wenn vorhanden, das dritte Leuchtmittel 60 wahlweise anzusteuern und bspw. anzuschalten oder auszuschalten oder zu dimmen. Dabei können, sofern entsprechend mehrere Leuchtmittel 40, 50, 60 vorliegen, diese individuell oder teilweise gemeinsam angesteuert (bspw. gedimmt) werden. Insbesondere ist es denkbar, dass alle Leuchtmittel 40, 50, 60 einer entsprechenden Anordnung (also Shelfwasheranordnung 4, Spotanordnung 5, Raumbeleuchtungsanordnung 6) gemeinsam angesteuert werden, wobei grundsätzlich auch eine individuelle Ansteuerung der Leuchtmittel 40, 50, 60 einer jeweiligen Anordnung 4, 5, 6 denkbar ist.

Wie insbesondere der Figur 6 zu entnehmen ist, kann eine Leuchtenanordnung vorgesehen sein, welche mehrere der Leuchten 1 umfasst, so dass die mehreren Leuchten 1 mittels ihrer Shelfwasheranordnungen 4 eine gemeinsame aus den Beleuchtungsflächen B zusammengesetzte Anordnungsbeleuchtungsfläche B1 erzeugen, innerhalb derer dann die durch die entsprechenden Spotanordnungen 5 bewirkte Akzentuierung der entsprechenden Teilbereiche T erzielt wird. Die Beleuchtungsflächen 5 können bevorzugt aneinander angrenzen oder überlappen, um eine zusammenhängende Anordnungsbeleuchtungsfläche B1 zu bilden. Die Raumbeleuchtungsanordnungen können dann entlang einer Gangfläche unterhalb der Leuchten 1 den Gang über eine große Länge ausleuchten. Die Leuchten 1 sind bevorzugt in Reihe hintereinander angeordnet. Sie können direkt aneinander angrenzend oder auch beabstandet vorgesehen sein.

Die vorliegende Erfindung ist auf die vorhergehenden Ausführungsbeispiele nicht beschränkt, sofern Sie vom Gegenstand der folgenden Ansprüche umfasst ist.

## Patentansprüche

1. Leuchte (1) aufweisend ein integrales Leuchtengehäuse (2) mit einer Beleuchtungsanordnung (3) zur definierten Lichtabgabe, wobei die Beleuchtungsanordnung (3) aufweist:
eine Shelfwasheranordnung (4) mit einem ersten Leuchtmittel (40) sowie einer dem ersten Leuchtmittel (40) zugeordneten ersten Optik (41), um von dem ersten Leuchtmittel (40) emittiertes Licht derart umzulenken, um seitlich der Leuchte (1) eine bezüglich einer vertikalen Fläche (V) definierte Beleuchtungsfläche (B) zu erzeugen, und
eine Spotanordnung (5) mit einem zweiten Leuchtmittel (50) sowie einer dem zweiten Leuchtmittel (50) zugeordneten zweiten Optik (51), um von dem zweiten Leuchtmittel (50) emittiertes Licht derart umzulenken, um einen Teilbereich (T) der Beleuchtungsfläche (B) mit im Vergleich zur Shelfwasheranordnung (4) größerer Beleuchtungsstärke zu beleuchten;
**dadurch gekennzeichnet dass**
das Leuchtengehäuse (2) ein Trägergehäuse (20) und ein relativ zum Trägergehäuse (20) beweglich vorgesehenes Anordnungsgehäuse (21) aufweist, wobei die Shelfwasheranordnung (4) und die Spotanordnung (5) wenigstens teilweise in dem Anordnungsgehäuse (21) angeordnet sind.

2. Leuchte (1) gemäß Anspruch 1, wobei das Leuchtengehäuse (2) sich entlang einer vorzugsweise horizontal orientierten Längsachse (X) länglich erstreckt, vorzugsweise quer zu einer Richtung der definierten Lichtabgabe.

3. Leuchte (1) gemäß einem der vorhergehenden Ansprüche, wobei die Shelfwasheranordnung (4) und die Spotanordnung (5) der Beleuchtungsanordnung (3), vorzugsweise wenigstens deren erste Optik (41) und zweite Optik (51), in Reihe nebeneinander angeordnet sind, vorzugsweise parallel zur Längsachse (X) verteilt angeordnet sind.

4. Leuchte (1) gemäß einem der vorhergehenden Ansprüche,
wobei das Anordnungsgehäuse (21) um eine Schwenkachse verschwenkbar vorgesehen ist, vorzugsweise derart, dass eine mittlere Lichtabgaberichtung (M) des umgelenkten Lichts bezüglich einer Vertikalen veränderbar ist, wobei die Schwenkachse vorzugsweise parallel zur Längsachse (X) ausgerichtet ist.

5. Leuchte (1) gemäß einem der vorhergehenden Ansprüche, wobei das Leuchtengehäuse, vorzugsweise das Anordnungsgehäuse (21) eine bevorzugt im Wesentlichen vertikal orientierte Vorsprungkante (22) aufweist, an welcher die Leuchtmittel (40, 50) seitlich nach außen verdeckt vorgesehen sind.

6. Leuchte (1) gemäß einem der vorhergehenden Ansprüche, wobei die erste Optik (41) ein erster Reflektor ist, vorzugsweise ein Freiformreflektor, wobei der erste Reflektor bevorzugt einfach asymmetrisch ausgebildet ist, und/oder wobei die zweite Optik (51) ein zweiter Reflektor ist, vorzugsweise ein Freiformreflektor, wobei der zweite Reflektor bevorzugt mehrfach asymmetrisch ausgebildet ist.

7. Leuchte (1) gemäß einem der vorhergehenden Ansprüche, wobei die Shelfwasheranordnung (4) derart ausgebildet ist, um eine definierte und bevorzugt gleichmäßige Beleuchtungsstärkeverteilung auf der Beleuchtungsfläche (B) zu erzeugen, und/oder
wobei die Spotanordnung (5) derart ausgebildet ist, um eine definierte Beleuchtungsstärkeverteilung des Teilbereichs (T) zu erzeugen, vorzugsweise eine zu einem Teilabschnitt (A) des Teilbereichs (T), vorzugsweise zu einem Zentrum des Teilbereichs (T), hin zunehmende Beleuchtungsstärke.

8. Leuchte (1) gemäß einem der vorhergehenden Ansprüche, wobei die Beleuchtungsfläche (B) eine im Wesentlichen rechteckige Form aufweist, und/oder
wobei der Teilbereich (T) eine rechteckige oder ovale Form aufweist, vorzugsweise bezüglich einer Vertikalen langgestreckt ist.

9. Leuchte (1) gemäß einem der vorhergehenden Ansprüche, wobei die Shelfwasheranordnung (4) mehrere erste Leuchtmittel (40) mit jeweils zugeordneter erster Optik (41) aufweist, um von den ersten Leuchtmitteln (40) emittiertes Licht über die jeweilige erste Optik (41) derart umzulenken, um gemeinsam seitlich der Leuchte (1) die Beleuchtungsfläche (B) zu erzeugen, und/oder
wobei die Spotanordnung (5) mehrere zweite Leuchtmittel (50) mit jeweils zugeordneter zweiter Optik (51) aufweist, um von den zweiten Leuchtmitteln (50) emittiertes Licht über die jeweilige zweite Optik (51) derart umzulenken, um einen oder mehrere Teilbereiche (T) der Beleuchtungsfläche (B) mit im Vergleich zur Shelfwasheranordnung (4) größerer Beleuchtungsstärke zu beleuchten,
wobei vorzugsweise
o die ersten Optiken (41) und die zweiten Optiken (51) in Reihe nebeneinander, vorzugsweise parallel zur Längsachse (X) verteilt, angeordnet sind, und/oder
o die zweiten Optiken (51) die erste(n) Optik(en) (41) seitlich einschließen, vorzugsweise bezüglich der Längsachse (X), und/oder
o wenigstens zwei der zweiten Optiken (51) zueinander gespiegelt und dies bevorzugt bezüglich einer orthogonal auf der Längsachse (X) stehenden Ebene angeordnet sind, vorzugsweise derart, dass diese zweiten Optiken (51) zueinander hin geneigt sind.

10. Leuchte (1) gemäß einem der vorhergehenden Ansprüche, wobei die Beleuchtungsanordnung (3) ferner eine Raumbeleuchtungsanordnung (6) mit einem dritten Leuchtmittel (60) aufweist, um von dem dritten Leuchtmittel (60) emittiertes Licht nach unterhalb der Leuchte (1), vorzugsweise quer zur Längsachse (X), abzugeben,
wobei die Raumbeleuchtungsanordnung (6) vorzugsweise ferner eine dritte Optik (61), wie eine Diffusoroptik, aufweist, um von dem dritten Leuchtmittel (60) emittiertes Licht optisch zu beeinflussen, vorzugsweise diffus zu streuen und/oder bevorzugt entlang der Längsachse (X) des Leuchtengehäuses (2) eng abzustrahlen.

11. Leuchte (1) gemäß einem der vorhergehenden Ansprüche, wobei die Leuchte (1) zwei Beleuchtungsanordnungen (3) aufweist, die in entgegengesetzte Richtungen bzw. bezüglich einer Vertikalen achssymmetrisch abstrahlen.

12. Leuchte (1) gemäß einem der vorhergehenden Ansprüche, wobei die Leuchte (1), vorzugsweise das Leuchtengehäuse (2) und besonders bevorzugt das Trägergehäuse (20), Montageabschnitte (23) zur Befestigung der Leuchte (1) an einer Decke oder einem Trägersystem (5) aufweist.

13. Leuchte (1) gemäß einem der vorhergehenden Ansprüche, wobei das erste Leuchtmittel (40) eine LED (42) oder ein LED-Cluster aufweist, vorzugsweise ferner eine erste Lichtlenkoptik (43), wie eine Linse, um das von dem ersten Leuchtmittel (40) emittierte Licht definiert auf die erste Optik (41) zu lenken, und/oder
wobei das zweite Leuchtmittel (50) eine LED (52) oder ein LED-Cluster aufweist, vorzugsweise ferner eine zweite Lichtlenkoptik, wie eine Linse, um das von dem zweiten Leuchtmittel (50) emittierte Licht definiert auf die zweite Optik (51) zu lenken.

14. Leuchte (1) gemäß einem der vorhergehenden Ansprüche, ferner aufweisend eine Leuchtensteuerung, um das erste Leuchtmittel (40) und/oder das zweite Leuchtmittel (50) wahlweise zu dimmen.

15. Leuchtenanordnung (10) aufweisend mehrere Leuchten (1) gemäß einem der vorhergehenden Ansprüche, wobei die Leuchten (1) derart angeordnet sind, so dass deren Beleuchtungsflächen (B) eine gemeinsame und bevorzugt zusammenhängende Anordnungsbeleuchtungsfläche (B1) erzeugen.

## Claims

1. Lamp (1) comprising
an integral lamp housing (2) with a lighting arrangement (3) for defined light output, the lighting arrangement (3) comprising: a shelfwasher arrangement (4) with a first lighting means (40) as well as a first optical system (41) associated with the first lighting means (40) for deflecting light emitted by the first lighting means (40) so as to generate, laterally of the lamp (1), a lighting surface (B) defined with respect to a vertical surface (V), and
a spot arrangement (5) with a second lighting means (50) as well as a second optical system (51) associated with the second lighting means (50) for deflecting light emitted by the second lighting means (50) so as to illuminate a sub-region (T) of the lighting surface (B) with greater illuminance than the shelfwasher arrangement (4);
**characterized in that**
the lamp housing (2) comprises a carrier housing (20) and an arrangement housing (21) movably provided relative to the carrier housing (20), wherein the shelfwasher arrangement (4) and the spot arrangement (5) are arranged at least partially in the arrangement housing (21).

2. Lamp (1) according to Claim 1, wherein the lamp housing (2) extends longitudinally, preferably transversely to a direction of the defined light output, along a preferably horizontally oriented longitudinal axis (X).

3. Lamp (1) according to one of the preceding claims, wherein the shelfwasher arrangement (4) and the spot arrangement (5) of the lighting arrangement (3), preferably at least the first optical system (41) and second optical system (51) thereof, are arranged in series next to one another, preferably in parallel to the longitudinal axis (X).

4. Lamp (1) according to one of the preceding claims, wherein the arrangement housing (21) is provided pivotably about a pivot axis, preferably in such a way that a mean light output (M) of the deflected light can be changed with respect to a vertical, wherein the pivot axis is preferably aligned in parallel to the longitudinal axis (X).

5. Lamp (1) according to one of the preceding claims, wherein the lamp housing, preferably the arrangement housing (21), comprises a preferably substantially vertically oriented projection edge (22), on which the lighting means (40, 50) are provided covered laterally outward.

6. Lamp (1) according to one of the preceding claims, wherein the first optical system (41) is a first reflector, preferably a free-form reflector, wherein the first reflector is preferably simply asymmetrical, and/or
wherein the second optical system (51) is a second reflector, preferably a free-form reflector, wherein the second reflector is preferably multiply asymmetrical.

7. Lamp (1) according to one of the preceding claims, wherein the shelfwasher arrangement (4) is designed so as to generate a defined and preferably uniform illuminance distribution on the lighting surface (B), and/or
wherein the spot arrangement (5) is designed so as to generate a defined illuminance distribution of the sub-region (T), preferably an illuminance increasing toward a sub-section (A) of the sub-region (T), preferably toward a center of the sub-region (T).

8. Lamp (1) according to one of the preceding claims, wherein the lighting surface (B) has a substantially rectangular shape, and/or
wherein the sub-region (T) has a rectangular or oval shape, preferably being elongated with respect to a vertical.

9. Lamp (1) according to one of the preceding claims, wherein the shelfwasher arrangement (4) comprises a plurality of first lighting means (40) with a respective associated first optical system (41) for deflecting light emitted by the first lighting means (40) via the respective first optical system (41) so as to jointly generate the lighting surface (B) laterally of the lamp (1), and/or
wherein the spot arrangement (5) comprises a plurality of second lighting means (50) with a respective associated second optical system (51) for deflecting light emitted by the second lighting means (50) via the respective second optical system (51) so as to illuminate one or more sub-regions (T) of the lighting surface (B) with a greater illuminance than the shelfwasher arrangement (4),
wherein, preferably
o the first optical systems (41) and the second optical systems (51) are arranged in series next to one another, preferably distributed in parallel to the longitudinal axis (X), and/or
o the second optical systems (51) laterally surround the first optical system(s) (41), preferably with respect to the longitudinal axis (X), and/or
o at least two of the second optical systems (51) are mirrored to one another and preferably arranged in this way with respect to a plane orthogonal to the longitudinal axis (X), preferably such that these second optical systems (51) are inclined toward one another.

10. Lamp (1) according to one of the preceding claims, wherein the lighting arrangement (3) furthermore comprises a room lighting arrangement (6) with a third lighting means (60) for outputting light emitted by the third lighting means (60) toward below the light (1), preferably transversely to the longitudinal axis (X), wherein the room lighting arrangement (6) preferably furthermore comprises a third optical system (61), such as a diffuser optical system, for optically affecting light emitted by the third lighting means (60), preferably diffusely scattering it and/or preferably radiating it closely along the longitudinal axis (X) of the lamp housing (2).

11. Lamp (1) according to one of the preceding claims, wherein the lamp (1) comprises two lighting arrangements (3) that radiate in opposite directions or in an axisymmetrical manner with respect to a vertical.

12. Lamp (1) according to one of the preceding claims, wherein the lamp (1), preferably the lamp housing (2), and particularly preferably the carrier housing (20), comprises mounting sections (23) for fastening the lamp (1) to a ceiling or a carrier system (5) .

13. Lamp (1) according to one of the preceding claims, wherein the first lighting means (40) comprises an LED (42) or an LED cluster, preferably furthermore a first light-guidance optical system (43), such as a lens, for directing the light emitted by the first lighting means (40) in a defined manner onto the first optical system (41), and/or
wherein the second lighting means (50) comprises an LED (52) or an LED cluster, preferably furthermore a second light-guidance optical system, such as a lens, for directing the light emitted by the second lighting means (50) in a defined manner onto the second optical system (51).

14. Lamp (1) according to one of the preceding claims, furthermore comprising a lamp control for selectively dimming the first lighting means (40) and/or the second lighting means (50).

15. Lamp arrangement (10) comprising a plurality of lamps (1) according to one of the preceding claims, wherein the lamps (1) are arranged such that their lighting surfaces (B) generate a common and preferably contiguous arrangement lighting surface (B1).

## Revendications

1. Luminaire (1) présentant
un boîtier de luminaire (2) monobloc comportant un dispositif d'éclairage (3) destiné à une émission de lumière définie, ledit dispositif d'éclairage (3) présentant : un dispositif d'éclairage léchant de rayonnage (4) comportant un premier moyen luminescent (40) et une première optique (41) associée au premier moyen luminescent (40) et destinée à rediriger la lumière produite par le premier moyen luminescent (40) de façon à générer, latéralement au luminaire (1), une surface d'éclairage (B) définie par rapport à une surface verticale (V), et
un dispositif d'éclairage de type spot (5) comportant un deuxième moyen luminescent (50) et une deuxième optique (51) associée au deuxième moyen luminescent (50) et destinée à rediriger la lumière produite par le deuxième moyen luminescent (50) de façon à éclairer une zone partielle (T) de la surface d'éclairage (B) avec une intensité lumineuse supérieure à celle du dispositif d'éclairage léchant de rayonnage (4) ; **caractérisé en ce que**
le boîtier de luminaire (2) présente un boîtier d'encastrement (20) et un boîtier de dispositif d'éclairage (21) mobile par rapport au boîtier d'encastrement (20), ledit dispositif d'éclairage léchant de rayonnage (4) et ledit dispositif d'éclairage de type spot (5) étant au moins partiellement agencés dans ledit boîtier de dispositif d'éclairage (21).

2. Luminaire (1) selon la revendication 1, dans lequel le boîtier de luminaire (2) s'étend longitudinalement sur un axe longitudinal (X) orienté de préférence horizontalement, de préférence transversalement à la direction de l'émission de lumière définie.

3. Luminaire (1) selon l'une des revendications précédentes, dans lequel le dispositif d'éclairage léchant de rayonnage (4) et le dispositif d'éclairage de type spot (5) du dispositif d'éclairage (3), de préférence au moins leur première optique (41) et deuxième optique (51), sont agencés adjacents en ligne, en étant de préférence répartis parallèlement à l'axe longitudinal (X).

4. Luminaire (1) selon l'une des revendications précédentes, dans lequel le boîtier de dispositif d'éclairage (21) est prévu pivotant sur un axe de pivotement, de préférence de telle manière qu'une direction d'émission de lumière médiane (M) de la lumière redirigée est modifiable par rapport à la verticale, ledit axe de pivotement étant de préférence parallèle à l'axe longitudinal (X).

5. Luminaire (1) selon l'une des revendications précédentes, dans lequel le boîtier de luminaire, de préférence le boîtier de dispositif d'éclairage (21), présente un bord avancé (22) orienté de préférence sensiblement à la verticale et sur lequel sont prévus les moyens luminescents (40, 50), masqués latéralement sur l'extérieur.

6. Luminaire (1) selon l'une des revendications précédentes, dans lequel la première optique (41) consiste en un premier réflecteur, de préférence un réflecteur à surface libre, ledit premier réflecteur étant de préférence à asymétrie simple, et/ou dans lequel la deuxième optique (51) consiste en un deuxième réflecteur, de préférence un réflecteur à surface libre, ledit deuxième réflecteur étant de préférence à asymétrie multiple.

7. Luminaire (1) selon l'une des revendications précédentes, dans lequel le dispositif d'éclairage léchant de rayonnage (4) est conçu de façon à générer une distribution d'intensité lumineuse définie et de préférence uniforme sur la surface d'éclairage (B), et/ou
dans lequel le dispositif d'éclairage de type spot (5) est conçu de façon à générer une distribution d'intensité lumineuse définie de la zone partielle (T), de préférence une intensité lumineuse augmentant vers une section partielle (A) de la zone partielle (T), de préférence vers le centre de la zone partielle (T) .

8. Luminaire (1) selon l'une des revendications précédentes, dans lequel la surface d'éclairage (B) présente une forme sensiblement rectangulaire, et/ou
dans lequel la zone partielle (T) présente une forme rectangulaire ou ovale, de préférence allongée par rapport à la verticale.

9. Luminaire (1) selon l'une des revendications précédentes, dans lequel le dispositif d'éclairage léchant de rayonnage (4) présente plusieurs premiers moyens luminescents (40) dotés chacun d'une première optique (41) associée permettant de rediriger la lumière produite par les premiers moyens luminescents (40) au moyen de la première optique (41) respective de façon à générer conjointement, latéralement au luminaire (1), ladite surface d'éclairage (B), et/ou
dans lequel le dispositif d'éclairage de type spot (5) présente plusieurs deuxièmes moyens luminescents (50) dotés chacun d'une deuxième optique (51) associée permettant de rediriger la lumière produite par les deuxièmes moyens luminescents (50) au moyen de la deuxième optique (51) respective de façon à éclairer une ou plusieurs zones partielles (T) de la surface d'éclairage (B) avec une intensité lumineuse supérieure à celle du dispositif d'éclairage léchant de rayonnage (4),
étant entendu que, de préférence,
o les premières optiques (41) et les deuxièmes optiques (51) sont agencées adjacentes en ligne, en étant de préférence réparties parallèlement à l'axe longitudinal (X), et/ou
o les deuxièmes optiques (51) entourent latéralement la ou les premières optiques (41), de préférence par rapport à l'axe longitudinal (X), et/ou
o au moins deux des deuxièmes optiques (51) sont agencées en miroir l'une de l'autre, et ce de préférence par rapport à un plan orthogonal à l'axe longitudinal (X), de préférence de telle manière que ces deuxièmes optiques (51) sont inclinées l'une vers l'autre.

10. Luminaire (1) selon l'une des revendications précédentes, dans lequel le dispositif d'éclairage (3) présente en outre un dispositif d'éclairage de pièce (6) doté d'un troisième moyen luminescent (60) et destiné à transmettre la lumière produite par le troisième moyen luminescent (60) vers le dessous du luminaire (1), de préférence transversalement à l'axe longitudinal (X),
ledit dispositif d'éclairage de pièce (6) présentant de préférence en outre une troisième optique (61), telle qu'une optique à fonction de diffuseur, destinée à influer optiquement sur la lumière produite par le troisième moyen luminescent (60), de préférence à la disperser de manière diffuse et/ou de préférence à la faire rayonner en étroit faisceau le long de l'axe longitudinal (X) du boîtier de luminaire (2).

11. Luminaire (1) selon l'une des revendications précédentes, dans lequel le luminaire (1) présente deux dispositifs d'éclairage (3) rayonnant dans des directions opposées ou de manière axisymétrique par rapport à la verticale.

12. Luminaire (1) selon l'une des revendications précédentes, dans lequel le luminaire (1), de préférence le boîtier de luminaire (2) et plus préférablement le boîtier d'encastrement (20), présente des sections de montage (23) destinées à fixer le luminaire (1) à un plafond ou à un système de support (5) .

13. Luminaire (1) selon l'une des revendications précédentes, dans lequel le premier moyen luminescent (40) présente une LED (42) ou un groupe de LED, et présente de préférence en outre une première optique d'orientation de lumière (43), telle qu'une lentille, permettant de diriger la lumière produite par le premier moyen luminescent (40) de manière définie vers la première optique (41), et/ou
dans lequel le deuxième moyen luminescent (50) présente une LED (52) ou un groupe de LED, et présente de préférence en outre une deuxième optique d'orientation de lumière, telle qu'une lentille, permettant de diriger la lumière produite par le deuxième moyen luminescent (50) de manière définie vers la deuxième optique (51).

14. Luminaire (1) selon l'une des revendications précédentes, présentant en outre un organe de commande permettant de faire varier l'intensité du premier moyen luminescent (40) et/ou du deuxième moyen luminescent (50) de manière sélective.

15. Ensemble de luminaires (10) présentant plusieurs luminaires (1) selon l'une des revendications précédentes, dans lequel les luminaires (1) sont agencés de telle manière que leurs surfaces d'éclairage (B) génèrent une surface d'éclairage d'ensemble (B1) commune et de préférence cohérente.
